# EUROPÄISCHE PATENTSCHRIFT

(11) **EP 0 514 911 B1**
(45) Veröffentlichungstag und Bekanntmachung des Hinweises auf die Patenterteilung: **24.01.1996**
(21) Anmeldenummer: 92108631.0
(22) Anmeldetag: 21.05.1992
(51) Int. Cl.: D03D 27/10

(54) **Verfahren zum Herstellen eines Doppelstück-Teppichgewebes mit einspuliger Bindung sowie auf diese Weise erhältliche Gewebe**
Process for the manufacture of a double velvet fabric with single bobbin weave and fabric made by this process
Procédé pour la fabrication d'un tissu à poil double pièce avec armure à simple bobine et tissu ainsi obtenu

(30) Priorität: 21.05.1991 BE 9100477
(43) Veröffentlichungstag der Anmeldung: 25.11.1992
(73) Patentinhaber: N.V. Michel Van de Wiele, B-8510 Kortrijk (Marke) (BE)
(72) Erfinder: Gheysen, Nico, B-8880 Ledegem (BE)
(74) Vertreter: Prechtel, Jörg, Dipl.-Phys. Dr.

(56) Entgegenhaltungen:
- EP-A- 0 175 963
- EP-A- 0 460 756
- EP-A- 0 460 756
- MELLIAND TEXTILBERICHTE INTERNATIONAL. Bd. 65, Nr. 1, Januar 1984, HEIDELBERG DE Seiten 31-34; ZUCKER: "Vergleich von Teppichbindungen"

## Beschreibung

Die Erfindung betrifft ein Verfahren zum Herstellen von als Doppelstück gewebten Teppichen, bei dem die Figuren von sog. Polkettfäden gebildet werden, welche von dem Obergewebe zu dem Untergewebe und umgekehrt laufen und in dem Augenblick, in dem die Polfäden von dem einen Gewebe zu dem anderen laufen, als arbeitender oder figurenbildender Pol (musterbildender Pol) unterschieden werden, während die nicht arbeitenden Polfäden als toter Pol (tote Chore) bezeichnet werden.

Ferner betrifft die Erfindung insbesondere ein Verfahren zum Weben auf einem Einzel- oder Doppelgreiferwebstuhl unter Ausschaltung des Einschusses eines Doppelstückgewebes (abwechselnd je ein Schuß ins Ober- und Unterfach) infolge der einspuligen Bindung (bzw. mit Einzelfach-Schußeintrag).

Der Stand der Technik wird an Hand der hier beigefügten Figur 1 veranschaulicht, die schematisch eine einspulige Bindung (bzw. Einschuß-Bindung) eines Doppelstückgewebes darstellt. Zum Weben eines Doppelstück-Teppichgewebes nach dem einspuligen Webprinzip wird ein Schußfaden (1) abwechselnd in das Untergewebe (OW) und das Obergewebe (BW) eingebracht. Bei dem ersten Schuß befindet sich der Schußfaden (1) unter dem Spannkettfaden (SO) des Untergewebes (OW). Bei dem nächsten Schuß befindet sich der Schußfaden (1) oberhalb des Spannkettfadens (SB) des Obergewebes. Bei dem nachfolgenden Schuß befindet sich der Schußfaden (1) oberhalb des Spannkettfadens (SO) des Untergewebes (OW). Bei dem darauffolgenden Schuß befindet sich der Schußfaden (1) unter dem Spannkettfaden (SB) des Obergewebes (BW).

Um den Schußfaden (1) an die Spannkettfäden SO und SB zu binden, werden ein oder mehrere Bindkettfäden BO und BB hinzugesetzt.

Es gibt verschiedene bekannte Arbeitsweisen, um diese Bindkettfäden anzubinden. Die Grundbindung wiederholt sich je 4 Schuß, wie es im Beispiel der Figur 1 der Fall ist - wenn sich die Grundbindung bei dem Schuß 1-2-3-4, 5-6-7-8, 9-10-11-12 usw. wiederholt. Zum Numerieren jedes Schusses geht man von dem am weitesten links liegenden Schuß aus - der aus einem in das Unter gewebe OW eingebrachten Schußfaden (I) besteht - der als Schuß 1 bezeichnet wird, während man beim Durchgang durch das Gewebe von links nach rechts die aufeinanderfolgenden Schußfäden in der Reihenfolge: Schuß 2, Schuß 3 usw. benennt. In der Figur ist die Numerierung vertikal unterhalb jedes Schusses angezeigt. Die Polkettfäden sind mit P1, P2, P3, P4 und P5 angegeben.

Hinsichtlich des Greifers oder des Einschusses können diese Polkettfäden zwei Stellungen einnehmen.

Wenn der Polkettfaden zwischen dem Untergewebe (OW) und dem Obergewebe (BW) keine Verbindung herstellt, das heißt, als toter Pol erscheint, beteiligt sich dieser Polkettfaden an der Bindung des Untergewebes OW bzw. des Obergewebes BW, so daß man von einem eingebundenen Polkettfaden oder kurz von einem eingebundenen, toten Pol spricht.

Gemäß dem Stand der Technik erfolgt die Wahl zwischen dem Verbleib als eingebundener Polkettfaden oder als arbeitender oder Figuren formender Polkettfaden für eine Verbindung z.B. der beiden Gewebe OW und BW bzw. BW und OW nach dem Schuß 2. Wenn ein Polkettfaden - beispielsweise P1 - als arbeitender Pol beim Schuß 1 wirksam ist, wird dieser Faden P1 unter den Schußfaden gebracht, während die anderen Polkettfäden über den Schußfaden geführt werden. Bei dem Schuß 2 wird der Polkettfaden P1 über den Schußfaden gelegt werden, während die anderen Polkettfäden unter den Schußfaden gebracht werden. Nach dem Schuß 2 soll ein Farbenwechsel geschehen mit dem Polkettfaden P2, der im Unterteil (Untergewebe) eingebunden ist. Bei dem Schuß 3 wird dann der arbeitende Polkettfaden P2 zusammen mit den eingebundenen Polkettfäden des Unterteppichs (zu denen auch der Polkettfaden P1 gehört) erst unter den Schußfaden geführt. Beim Schuß 3 sind die im Oberteppich eingebundenen Polkettfäden oben. Beim Schuß 4 ist nun der Polkettfaden P2 zusammen mit den im Oberteil eingebundenen Polkettfäden (Farben) über dem Schuß I. Im Unterteil eingebundene Farben sind unten. Nach dieser Technik erhält man die einspulige Bindung.

Diese einspulige Bindung hat den Nachteil, daß sie sog. Doppeltverarbeitungen ("Doppelarbeiter") zeigt. Bei dem Übergang von einer bestimmten Farbe, die von einem Figuren bildenden Polkettfaden gebildet wird, der nach jenem Übergang z.B. in dem Obergewebe eingebunden wird, zu einer anderen Farbe, die von einem figurenbildenden Polkettfaden gebildet wird, der vor jenem Übergang im gegenüberliegenden Gewebe (Untergewebe) eingebunden war, läuft ein Stückchen der endenden Farbe mit der beginnenden Farbe zusammen (siehe Schüsse 15 und 16 der Figur 1). Diese beiden Polfadenstückchen unterschiedlicher Farbe werden sich (in Schußrichtung) beieinanderlegen und werden Doppelarbeiter genannt. Die Trennlinie zwischen diesen beiden Farbfeldern ist undeutlich und zeigt eine gewisse Verzahnung.

In Fig. 2 der europäischen Patentschrift Nr. 175.963 ist eine Doppelplüschgewebebindung ohne Doppelarbeiter dargestellt. Eine der beiden Polschleifen, die ansonsten den Doppelarbeiter bilden, ist weggelassen. Herkömmlicherweise sieht man auf der Kartenzeichnung für 4 Schuß (2 Schuß je Teppich) einen Farbpunkt vor, entsprechend dem Rapport der Grundbindung von 4 Schuß.

Für eine Musterungsfeinheit von z.B. 4 Löchern/cm in der Kartenzeichnung muß man 8 Schuß/cm in dem Teppich vorsehen.

Der Gegenstand der Erfindung ist eine Arbeitsweise zum Weben eines Doppelstück-Polgewebes, ferner insbesondere einer Einschußbindung gemäß einem einzel oder doppelspuligen Webverfahren unter Ausschaltung eines Einschusses mit dem Ziel, Doppelarbeiter auszuschließen, kombiniert mit einer Musterungsfeinheit von 1,5 Schuß je Teppich und Farbpunkt in der Kartenzeichnung.

Die Arbeitsweise zum Herstellen eines Doppelstück-Teppichgewebes, insbesondere in einer einspuligen Bindung, besteht ferner darin, den Arbeitsrapport für die Polkettfäden auf 3 Schuß (1,5 Schuß je Teppich) zu legen, während der Arbeitsrapport der Grundbindung sich über 4 Schuß (2 Schuß je Teppich) erstreckt.

Die erfindung ist im Anspruch 1 dargelegt. Weitere Merkmale sind in der Ansprücher 2-9 definiert. Ein Gewebe gemäß der Erfindung ist im Anspruch 10 definiert.

Weitere Besonderheiten und Vorteile der Arbeitsweise gemäß der Erfindung werden aus der sich hier anschließenden Beschreibung einer Arbeitsweise gemäß der Erfindung mit Hilfe der beigefügten Figuren und Tabellen hervorgehen.

Figur 1 ist eine schematische Darstellung einer einspuligen 1-Schußbindung am Doppelstück mit Doppelarbeiter.

Figur 2a ist eine schematische Darstellung einer einspuligen 1-Schußbindung an einem Doppelstück ohne Doppelarbeiter, wobei eine Musterungsfeinheit von 2 Schuß je Teppich vorhanden ist, die in der europäischen Patentschrift Nr. 175.963 beschrieben ist.

Figur 2b ist eine schematische Darstellung einer als Doppelstück doppelspulig gewebten 1-Schußbindung unter Ausschaltung des Einschusses ohne Doppelarbeiter, wobei eine Musterungsfeinheit von 2 Schuß je Teppich vorhanden ist.

Figur 3a ist eine schematische Darstellung einer als Doppelstück einspulig gewebten 1-Schußbindung gemäß der Erfindung.

Figur 3b ist eine schematische Darstellung einer als Doppelstück doppelspulig gewebten 1-Schubindung unter Ausschaltung eines Einschusses gemäß der Erfindung.

Figur 4 ist die Wiedergabe eines Entscheidungsschemas für die Wahl eines Manchons.

Figur 5 enthält Tabellen zur Übereinstimmung zwischen den verwendeten Manchons und den erwünschten Positionen der Polkettfäden.

Figur 6a ist eine schematische Darstellung einer bestimmten Situation, bei der ein Figuren bildender Polkettfaden, ohne auf einem dazwischenliegenden Bindungsrapport Figuren zu bilden, auf das Obergewebe gelegt wird.

Figur 6b ist eine schematische Darstellung der vorherigen Situation, bei der der beteiligte, nicht Figuren bildende Polkettfaden auf einem dazwischenliegenden Bindungsrapport doch bei dem dritten Einschuß dieses Rapportes eingebunden wird.

Figur 6c ist eine schematische Darstellung einer Situation bei einem Untergewebe, die mit der der Figur 6a für das Obergewebe übereinstimmt.

Figur 6d ist eine schematische Darstellung einer Lösung für das Untergewebe, die mit der der Figur 6b für das Obergewebe übereinstimmt.

Figur 7 ist ein Flußbild für die Wahl der Manchons.

Bei einem Doppelstück-Polgewebe entsprechend einer einspulig gewebten 1-Schußbindung, deren Bindung in Figur 3a dargestellt ist, oder entsprechend einer doppelspulig gewebten 1-Schußbindung unter Ausschaltung eines Einschusses, deren Bindung in Figur 3b dargestellt ist, wird abwechselnd ein Einschuß in dem Obergewebe (BW) und dem Untergewebe (OW) eingebracht.

Bei jedem ungeradzahligen Schuß (1, 3, 5,...) befindet sich der Einschuß (IB1, IB2,...) in dem Obergewebe. Bei dem Schuß 1, 5, 9, 13,... befindet sich der Einschuß oberhalb des Spannkettfadens (SB), während sich bei dem Schuß 3, 7, 11,... der Einschuß unter dem Spannkettfaden (SB) befindet.

Bei jedem geradzahligen Schuß (2, 4, 6,...) befindet sich der Einschuß (102, 104,...) in dem Untergewebe. Bei dem Schuß 2, 6, 10, 14,... befindet sich der Einschuß (102, 106, I010,...)oberhalb des Spannkettfadens (S0), während sich bei dem Schuß (4, 8, 12,...) der Einschuß (104, 108, I012,...) unter dem Spannkettfaden befindet.

Die Art und Weise, in der diese Einschüsse mit Hilfe der Bindkettfäden angebunden werden, ist bekannt und erfolgt bei einem Rapport von 4 Schuß.

Andererseits wird bei der Arbeitsweise gemäß der Erfindung für die Polkettfäden ein Arbeitsrapport von 3 Schuß (1,5 Schuß je Teppich) aufgestellt: dieser Arbeitsrapport wird im einzelnen für die Figuren bildenden Polkettfäden (PF), für die in dem Obergewebe eingebundenen Polkettfäden (PIBW) und für die in dem Untergewebe eingebundenen Polkettfäden (PIOW) aufgeführt.

Im Falle eines solchen,drei Chore enthaltenden Gewebes, wie es in Figur 3a dargestellt ist, bildet der Polkettfaden (P1) bei dem Schuß (1, 2, 3) die Figuren und ist bei dem Schuß (4, 5, 6), (7, 8, 9),... in dem Obergewebe eingebunden; der Polkettfaden (P2) ist bei dem Schuß (1, 2, 3) in dem Untergewebe eingebunden, bildet beim Schuß (4, 5, 6) Figuren und ist beim Schuß (7, 8, 9, 10, 11, 12,...) wieder in dem Untergewebe eingebunden; der Polkettfaden (P3) ist bei dem Schuß (1, 2, 3) und (4, 5, 6) in dem Untergewebe eingebunden, bildet bei dem Schuß (7, 8, 9) Figuren und ist bei dem Schuß (10, 11, 12) wieder in dem Untergewebe eingebunden. Auf der Kartenzeichnung erhält man einen Farbpunkt je 3 Schuß insgesamt oder je 1,5 Schuß in dem Teppich, während sich der Arbeitsrapport für die Polkettfäden über 3 Schuß erstreckt, wobei Rapporte A, B, C und D für eine Anbindung in der Grundbindung hintereinanderliegen und diese Rapporte sich voneinander in der Reihenfolge der Schüsse dadurch unterscheiden, daß die Schußfäden oberhalb (B) oder unterhalb (O)der Spannkettfäden des Obergewebes (BW) oder des Untergewebes (OW) in der folgenden Art und Weise verlaufen.
Bei dem Rapport A hat man B/BW - B/OW - O/BW,
bei dem Rapport B hat man O/OW - B/BW - B/OW,
bei dem Rapport C hat man O/BW - O/OW - B/BW und
bei dem Rapport D hat man B/OW - O/BW - O/OW.

Die von den Polkettfäden in einem bestimmten Arbeitsrapport einzunehmende Position ist von der Stellung der Polkettfäden während des vorherigen Rapportes entweder in einem Figuren bildenden Pol oder in einer eingebundenen Lage oder in dem Arbeitsrapport A, B, C oder D abhängig.

Die verschiedenen Möglichkeiten sind in Figur 4 zusammengestellt. Diese Tabelle, in der die folgenden Abkürzungen benutzt werden, kann für die Auswahl des passenden Manchons verwendet werden:
- PF: Figuren bildender Polkettfaden,
- L: Leinwand (eingebundener Polkettfaden)
- OW: Untergewebe,
- BW: Obergewebe

Entsprechend der erwünschten Arbeitsweise werden in Figur 5 die anzuwendenden Bindungsmanchons gemeinsam mit den jeweiligen Positionen der Kettfäden angegeben.

Bei allen zwei Schuß der Grundbindung (ein Schuß je Teppich) wird eine Polschleife mit mindestens einem Bein auf dem Unteraewebe (OW) gleichwohl wie auf dem Obergewebe (BW) gebildet. Nur fehlt eine Polschleife eines Figuren bildenden Polkettfadens (siehe Schuß 3, 4 und Schuß 10, 11 in Figur 3a) in dem Übergang eines Figuren bildenden Pols, der in dem Oberteil eingebunden wird, während der neue,Figuren bildende Pol hierfür in dem Unterteil eingebunden war, und auch im Übergang eines Figuren bildenden Pols, der im Unterteil eingebunden wird, während der neue, Figuren bildende Pol dafür in dem Oberteil eingebunden war, und dies gilt für alle Arbeitsrapporte A, B, C und D.

Wie in Figur 3a dargestellt ist, hat man bei dem Verfahren gemäß der Erfindung innerhalb der Bindung folgende Verhältnisse:

Bei dem Schuß (1, 2, 3) ist der figurenbildende Polkettfaden (P1) zur Einbindung in dem Obergewebe (BW) vorgesehen , wobei der vorherige Arbeitsrapport keine Figuren bildete (also Leinwand war) und nun der Arbeitsrapport A und somit der Manchon (21) angewendet werden sollen (siehe die Tabelle der Figur 4).

Bai dem Schuß (4, 5, 6) ist der Figuren bildende Polkettfaden (P2) zum Einbinden in dem Untergewebe (OW) vorgesehen. Der vorherige Rapport bildete einen Pol aber eines anderen Polkettfadens, der zu seiner Einbindung in dem Oberteil vorgesehen war, und das geschieht an dem Arbeitsrapport B. Dann muß der Manchon (18) benutzt werden (siehe Figur 4). Es gibt keinen Doppelarbeiter zwischen dem Schuß 2 und 3.

Bei dem Schuß (7, 8, 9) ist der Figuren bildende Polkettfaden (P3) zum Einbinden in dem Unterteil vorgesehen, während der vorherige Rapport einen Pol aber eines anderen Polkettfadens bildete, der zum Einbinden in dem Unterteil nunmehr in dem Arbeitsrapport C vorgesehen war, für den dann der Manchon (15) angewendet werden soll (siehe Figur 4).

Bei dem Schuß (10, 11, 12) ist der Figuren bildende Polkettfaden (P1) zum Einbinden in dem Obergewebe vorgesehen, während der vorherige Arbeitsrapport ebenfalls Figuren mit einem anderen Polfaden bildete, der zum Einbinden in dem Untergewebe nunmehr auch in dem Arbeitsrapport D vorgesehen ist, für den der Manchon (32) benutzt werden soll (siehe Figur 4).

Bei dem Schuß (13, 14, 15) ist der Figuren bildende Polfaden (P1) zum Einbinden in dem Obergewebe vorgesehen, während der vorherige Arbeitsrapport auch Figuren mit demselben Polfaden nunmehr wieder in dem Arbeitsrapport A bildete, so daß der Manchon 25 gebraucht werden soll (siehe Figur 4).

In der hier beigefügten Figur 5 werden die verschiedenen Stellungen für die unterschiedlichen Kettfäden für jeden Manchon in Form von Tabellen aufgeführt.

Für die Bindung der Figur 3a benötigt man also nacheinander die Manchons 21, 18, 15, 32 und 25. Beim Ablesen der Tabelle nach Figur 5 ergeben sich z. B. für den Figuren bildenden Polkettfaden nacheinander die Stellungen: oben - unten - oben/unten - oben - unten/oben - unten - oben/oben - oben - unten/oben - unten - oben. Dies stimmt in der Tat mit den aufeinanderfolgenden Stellungen des Polkettfadens (P1) (für den Schuß 1, 2, 3), des Polkettfadens (P2) (für den Schuß 4, 5, 6), des Polkettfadens (P3) (für den Schuß 7, 8, 9) und des Polkettfadens (P1) (für den Schuß 10, 11, 12, 13, 14, 15) überein, wie die schematische Wiedergabe der gewünschten Bindung in Figur 3a zeigt.

Aus Figur 5 lassen sich auf dieselbe Art ebenfalls die Stellungen der anderen Polkettfäden ablesen, die mit den verschiedenen Manchons übereinstimmen. Die anderen möglichen Polkettfäden sind (siehe Tabelle der Figur 5): der vorherige, Figuren bildende Pol, der Polkettfaden (PIOW), der in dem Untergewebe eingebunden wird, wenn dieser nicht der jetzige oder vorherige, Figuren bildende Polkettfaden ist, der Polkettfaden (PIBW), der in dem Obergewebe eingebunden wird, wenn dieser nicht der jetzige oder vorherige, Figuren bildende Polkettfaden ist.

Wenn ein Polkettfaden, der zum Einbinden in dem Oberteil vorgesehen ist, im Rapport D Figuren bildet (siehe Figur 6a) und dieser selbe Polkettfaden in dem nachfolgenden Bindungsrapport B wieder Figuren bildet, wobei dazwischen ein zum Einbinden in dem Unterteil vorgesehener Polkettfaden im Rapport A Figuren bildet, dann hat die zuvor erläuterte Technik, bei der der passende Manchon in Abhängigkeit von dem jetzigen, dann schon keine Figuren bildenden, zur Einbindung in dem Unter- oder Obergewebe vorgesehenen Polfaden, von dem vorherigen, dann schon keine Figuren bildenden, zur Einbindung in dem Unter- oder Obergewebe vorgesehenen Polkettfaden und vom Bindungsrapport A, B, C oder D angewendet wird, zur Folge, daß der Polkettfaden, der in dem Bindungsrapport D und B Figuren bildet, bei dem Schuß 1, 2 und 3 des dazwischen liegenden Bindungsrapportes A nicht eingebunden wird, sondern oberhalb des Obergewebes liegen wird.

Die Behebung dieses Fehlers wird in der Figur 6b für den eingebundenen Pol anschaulich gemacht, der oberhalb des Obergewebes in dem Bindungsrapport A liegt. Der eingebundene Pol wird dadurch eingebunden, daß er unter den Schuß 3 des Bindungsrapportes A gebracht wird. Diese Lösung wird systematisch, wie folgt, erreicht: Nach der Anwendung der verschiedenen, in Figur 5 erläuterten Manchons wird die erhaltene Bindung auf das Vorhandensein von Polkettfäden kontrolliert, die sich bei fünf aufeinanderfolgenden Schüssen oberhalb des Einschusses befinden. Bei diesen fünf aufeinanderfolgenden Schüssen wird dann jeweils der dritte Schuß von diesen fünf abgeändert, wobei der betreffende Polkettfaden somit unter den dritten Einschuß gebracht und auf diese Weise gut eingebunden wird.

Wenn ein Polkettfaden, der zum Einbinden in dem Unterteil vorgesehen ist, in dem Rapport A Figuren bildet und dieser selbe Polkettfaden beim darauffolgenden Bindungsrapport C wieder Figuren bildet, wobei dazwischen ein zum Einbinden in dem Oberteil vorgesehener Polkettfaden in dem Rapport B Figuren bildet, dann hat dies bei der Anwendung der zuvor erläuterten Technik zur Folge, daß der Polkettfaden, der in den Rapporten A und C Figuren bildet, bei dem Schuß 1, 2 und 3 des zwischenliegenden Bindungsrapportes B nicht eingebunden wird, sondern unter dem Untergewebe liegen wird (siehe Figur 6c).

Die Behebung dieses Fehlers wird in der Figur 6d für den eingebundenen Pol anschaulich gemacht, der unterhalb des Untergewebes in dem Bindungsrapport B liegt. Der eingebundene Pol wird dadurch eingebunden, daß er über den Schuß 3 des Bindungsrapportes B gebracht wird. Diese Lösung wird systematisch, wie folgt, erreicht: Nach der Anwendung der verschiedenen, in Figur 5 erläuterten Manchons wird die erhaltene Bindung auf das Vorhandensein von Polkettfäden kontrolliert, die sich fünf aufeinanderfolgende Schüsse unterhalb des Einschusses befinden. Bei diesen fünf aufeinanderfolgenden Schüssen wird dann jeweils der dritte Schuß von diesen fünf abgeändert, wobei der betreffende Polkettfaden über den dritten Einschuß gebracht und auf diese Weise gut eingebunden wird.

Schließlich kommt es, wie in Figur 7 gezeigt, auf eine Reihe von Fragen über die Stellung des Polkettfadens und den damit in Beziehung stehenden Bindungsrapport heraus, was zur Wahl des Manchons führt.

Der Vorteil der Arbeitsweise gemäß der Erfindung besteht im allgemeinen aus der Tatsache, daß in den beiden hergestellten Doppelstückgeweben Doppelarbeiter fehlen, während die Musterungsfeinheit vergrößert wird, wobei dieselbe Webgeschwindigkeit wie bisher beibehalten werden kann.

Ein willkürlicher Rapport aus 6 Schuß (also 3 Schuß je Gewebe),bei dem ein Übergang von einem Figuren bildenden Polkettfaden des Untergewebes zu einem Figuren bildenden Polkettfaden des Untergewebes stattfindet, ist sowohl in dem Untergewebe als auch in dem Obergewebe mit Hilfe von 3 Polschleifen je 6 Schuß erkennbar.

Ein willkürlicher Rapport aus 6 Schuß (also 3 Schuß je Gewebe),bei dem ein Übergang von einem Figuren bildenden Polfaden des Untergewebes zu einem Figuren bildenden Polfaden des Obergewebes stattfindet, ist sowohl in dem Untergewebe als auch in dem Obergewebe mit Hilfe von 2 Polschleifen je 6 Schuß erkennbar.

Ein willkürlicher Rapport aus 6 Schuß (also 3 Schuß je Gewebe), bei dem ein Übergang von einem Figuren bildenden Polfaden des Obergewebes zu einem Figuren bildenden Polfaden des Obergewebes stattfindet, ist sowohl in dem Untergewebe als auch in dem Obergewebe mit Hilfe von 3 Polschleifen je 6 Schuß erkennbar.

Ein willkürlicher Rapport aus 6 Schuß mit einem Übergang eines figurenbildenden Polkettfadens des Obergewebes zu einem figurenbildenden Polkettfaden des Untergewebes ist sowohl in dem Untergewebe als auch in dem Obergewebe mit Hilfe von 2 Polschleifen erkennbar.

Die Anzahl Farbpunkte in der Kartenzeichnung des Teppichs entspricht einem Drittel der Gesamtzahl Schüsse und somit der durch 1,5 geteilten Zahl der Schüsse je Teppich.

Mit Hilfe des Ablaufdiagramms gemäß Fig. 7, welches unmittelbar aus Fig. 4 abgeleitet ist, so daß auf die vorstehende ausführliche Erläuterung von Fig. 4 Bezug genommen wird, kann eine vorgegebene Kartenzeichnung ohne weiteres in eine Befehlsfolge (Schlagpatrone) für die Fachbewegung der Polfäden umgesetzt werden unter Vermeidung von Doppelarbeitern. Diese Umsetzung kann ggf. auch selbsttätig erfolgen, z.B. unter Zuhilfenahme elektronischer Datenverarbeitungsgeräte.

## Patentansprüche

1. Verfahren zum Weben eines Doppelstück-Polgewebes mit Einschuß-Bindung auf einem Einzelgreifer-Webstuhl oder einem Doppelgreifer-Webstuhl mit alternierender Schuß-Ausschaltung, wobei sich der Arbeitsrapport (A,B,C,D) der zwischen Obergewebe (BW) und Untergewebe (OW) laufenden Polkettfäden (P1,...P5) nur über drei Schuß erstreckt, während sich der Arbeitsrapport der Grundbindung jeweils des Obergewebes (BW) und des Untergewebes (OW) aus Schußfäden (IB1, IB2...;IO1, I02...) und Grundbindungskettfäden (SB,BB;SO,SB) über eine von drei abweichende Anzahl von Schüssen erstreckt.

2. Verfahren nach Anspruch 1, dadurch gekennzeichnet, daß sich der Arbeitsrapport der Grundbindung über vier Schüsse erstreckt.

3. Verfahren nach Anspruch 1 oder 2, dadurch gekennzeichnet, daß jeder mögliche, sich über drei Schuß erstreckende Arbeitsrapport (A,B,C,D) für jeden möglichen Polkettfaden (P1,...P5) von einer als Manchon bezeichneten vorherbestimmten Befehlsfolge festgelegt wird, die bei jedem Schuß die Stellung des jeweiligen Polkettfadens (P1,...) bestimmt.

4. Verfahren nach Anspruch 3, dadurch gekennzeichnet, daß 36 Machons zur Verfügung stehen, wobei der im gegenwärtigen Rapport figurenbildende Polkettfaden (P1,...) mit der Ziffer 1 bezeichnet wird, der im vorherigen Rapport figurenbildende Polkettfaden (P1,...) mit der Ziffer 2 bezeichnet wird, der im momentanen Rapport in dem Untergewebe (OW) einzubindende Polkettfaden (P1,...) mit der Ziffer 3 bezeichnet wird, der im gegenwärtigen Rapport in dem Obergewebe (BW) einzubindende Polkettfaden (P1,...) mit der Ziffer 4 bezeichnet wird, und wobei mit O eine Stellung des jeweiligen Polkettfadens (P1,...) unterhalb des jeweiligen Schußfadens (IB1,...;IO1,...) und mit B die Stellung des jeweiligen Polkettfadens (P1,...) oberhalb des jeweiligen Schußfadens (IB1,...;IO1,...) bezeichnet wird:
Manchon 1: Polkettfaden 1: ist nicht vorhanden
Polkettfaden 2: ist nicht vorhanden
Polkettfaden 3: O - O - O
Polkettfaden 4: O - B - B
Manchon 2: Polkettfaden 1: ist nicht vorhanden
Polkettfaden 2: ist nicht vorhanden
Polkettfaden 3: B - O - O
Polkettfaden 4: B - O - B
Manchon 3: Polkettfaden 1: ist nicht vorhanden
Polkettfaden 2: ist nicht vorhanden
Polkettfaden 3: 0 - B - O
Polkettfaden 4: B - B - O
Manchon 4: Polkettfaden 1: ist nicht vorhanden
Polkettfaden 2: ist nicht vorhanden
Polkettfaden 3: 0 - O - B
Polkettfaden 4: B - B - B
Manchon 5: Polkettfaden 1: B - O - B
Polkettfaden 2: ist nicht vorhanden
Polkettfaden 3: 0 - O - O
Polkettfaden 4: 0 - B - B
Manchon 6: Polkettfaden 1: O - B - O
Polkettfaden 2: ist nicht vorhanden
Polkettfaden 3: B - O - O
Polkettfaden 4: B - O - B
Manchon 7: Polkettfaden 1: B - O - B
Polkettfaden 2: ist nicht vorhanden
Polkettfaden 3: 0 - B - O
Polkettfaden 4: B - B - O
Manchon 8: Polkettfaden: O - B - O
Polkettfaden 2: ist nicht vorhanden
Polkettfaden 3: 0 - O - B
Polkettfaden 4: B - B - B
Manchon 9: Polkettfaden 1: B - O - B
Polkettfaden 2: ist nicht vorhanden
Polkettfaden 3: 0 - O - O
Polkettfaden 4: 0 - B - B
Manchon 10: Polkettfaden 1: O - B - O
Polkettfaden 2: ist nicht vorhanden
Polkettfaden 3: B - O - O
Polkettfaden 4: B - 0 - B
Manchon 11: Polkettfaden 1: B - 0 - B
Polkettfaden 2: ist nicht vorhanden
Polkettfaden 3: 0 - B - 0
Polkettfaden 4: B - B - 0
Manchon 12: Polkettfaden 1: 0 - B - 0
Polkettfaden 2: ist nicht vorhanden
Polkettfaden 3: 0 - 0 - B
Polkettfaden 4: B - B - B
Manchon 13: Polkettfaden 1: 0 - 0 - B
Polkettfaden 2: B - 0 - 0
Polkettfaden 3: 0 - 0 - 0
Polkettfaden 4: 0 - B - B
Manchon 14: Polkettfaden 1: 0 - B - 0
Polkettfaden 2: 0 - 0 - 0
Polkettfaden 3: B - 0 - 0
Polkettfaden 4: B - 0 - B
Manchon 15: Polkettfaden 1: B - 0 - B
Polkettfaden 2: 0 - B - 0
Polkettfaden 3: 0 - B - 0
Polkettfaden 4: B - B - 0
Manchon 16: Polkettfaden 1: 0 - B - 0
Polkettfaden 2: 0 - 0 - B
Polkettfaden 3: 0 - 0 - B
Polkettfaden 4: B - B - B
Manchon 17: Polkettfaden 1: 0 - 0 - B
Polkettfaden 2: B - B - B
Polkettfaden 3: 0 - 0 - 0
Polkettfaden 4: 0 - B - B
Manchon 18: Polkettfaden 1: 0 - B - 0
Polkettfaden 2: B - 0 - B
Polkettfaden 3: B - 0 - 0
Polkettfaden 4: B - 0 - B
Manchon 19: Polkettfaden 1: 0 - 0 - B
Polkettfaden 2: B - B - 0
Polkettfaden 3: 0 - B - 0
Polkettfaden 4: B - B - 0
Manchon 20: Polkettfaden 1: O - B - O
Polkettfaden 2: B - B - B
Polkettfaden 3: 0 - 0 - B
Polkettfaden 4: B - B - B
Manchon 21: Polkettfaden 1: B - 0 - B
Polkettfaden 2: ist nicht vorhanden
Polkettfaden 3: 0 - 0 - 0
Polkettfaden 4: 0 - B - B
Manchon 22: Polkettfaden 1: O - B - O
Polkettfaden 2: ist nicht vorhanden
Polkettfaden 3: B - 0 - 0
Polkettfaden 4: B - 0 - B
Manchon 23: Polkettfaden 1: B - O - B
Polkettfaden 2: ist nicht vorhanden
Polkettfaden 3: 0 - B - 0
Polkettfaden 4: B - B - 0
Manchon 24: Polkettfaden 1: O - B - O
Polkettfaden 2: ist nicht vorhanden
Polkettfaden 3: 0 - 0 - B
Polkettfaden 4: B - B - B
Manchon 25: Polkettfaden 1: O - B - O
Polkettfaden 2: ist nicht vorhanden
Polkettfaden 3: 0 - 0 - 0
Polkettfaden 4: 0 - B - B
Manchon 26: Polkettfaden 1: 0 - B - 0
Polkettfaden 2: ist nicht vorhanden
Polkettfaden 3: B - O - O
Polkettfaden 4: B - O - B
Manchon 27: Polkettfaden 1: B - 0 - B
Polkettfaden 2: ist nicht vorhanden
Polkettfaden 3: O - B - O
Polkettfaden 4: B - B - O
Manchon 28: Polkettfaden 1: O - B - O
Polkettfaden 2: ist nicht vorhanden
Polkettfaden 3: 0 - 0 - B
Polkettfaden 4: B - B - B
Manchon 29: Polkettfaden 1: B - O - B
Polkettfaden 2: O - O - O
Polkettfaden 3: O - O - O
Polkettfaden 4: O - B - B
Manchon 30: Polkettfaden 1: B - B - O
Polkettfaden 2: O - O - O
Polkettfaden 3: B - O - O
Polkettfaden-4: B - O - B
Manchon 31: Polkettfaden 1: B - 0 - B
Polkettfaden 2: O - B - O
Polkettfaden 3: O - B - O
Polkettfaden 4: B - B - O
Manchon 32: Polkettfaden 1: B - B - 0
Polkettfaden 2: 0 - 0 - B
Polkettfaden 3: 0 - 0 - B
Polkettfaden 4: B - B - B
Manchon 33: Polkettfaden 1: B - 0 - B
Polkettfaden 2: B - B - B
Polkettfaden 3: O - O - O
Polkettfaden 4: O - B - B
Manchon 34: Polkettfaden 1: O - B - O
Polkettfaden 2: B - O - B
Polkettfaden 3: B - O - O
Polkettfaden 4: B - O - B
Manchon 35: Polkettfaden 1: B - O - B
Polkettfaden 2: B - B - O
Polkettfaden 3: O - B - O
Polkettfaden 4: B - B - O
Manchon 36: Polkettfaden 1: B - B - O
Polkettfaden 2: O - B - B
Polkettfaden 3: O - O - B
Polkettfaden 4: B - B - B.

5. Verfahren nach Anspruch 4, dadurch gekennzeichnet, daß bei einem sich über vier Schuß erstreckenden Grundbindungsrapport sich die aufeinanderfolgenden, mit A,B,C und D angegebenen Arbeitsrapporte für die Polkettfäden (P1,...) je nach der Lage der drei Schuß in dem Ober- und Untergewebe vorzugsweise zyklisch wiederholen, daß beim Fehlen eines figurenbildenden Polkettfadens (P1,...) in dem Arbeitsrapport der Manchon 1 für den Grundbindungsrapport A, der Manchon 2 für den Grundbindungsrapport B, der Manchon 3 für den Grundbindungsrapport C und der Manchon 4 für den Grundbindungsrapport D verwendet wird, daß bei Vorhandensein eines figurenbildenden Polkettfadens (P1,...), der zum Einbinden in dem Untergewebe vorgesehen ist und in dem vorherigen Rapport kein figurenbildender Polkettfaden (P1,...) vorgesehen war, in dem Arbeitsrapport der Manchon 5 für den Grundbindungsrapport A, der Machon 6 für den Grundbindungsrapport B, der Machon 7 für den Grundbindungsrapport C und der Manchon 8 für den Grundbindungsrapport D verwendet wird, daß bei Vorhandensein eines figurenbildenden Polkettfadens (P1,...), der zum Einbinden in dem Untergewebe vorgesehen ist und in dem vorherigen Rapport Figuren bildete, in dem Arbeitsrapport der Manchon 9 für den Grundbindungsrapport A, der Manchon 10 für den Grundbindungsrapport B, der Manchon 11 für den Grundbindungsrapport C und der Manchon 12 für den Grundbindungsrapport D verwendet wird, daß bei Vorhandensein eines figurenbildenden Polkettfadens (P1, ...), der zum Einbinden in dem Untergewebe vorgesehen ist und in dem vorherigen Rapport ein anderer figurenbildender Polkettfaden zum Einbinden in dem Untergewebe vorgesehen war, in dem Arbeitsrapport der Manchon 13 für den Grundbindungsrapport A, der Manchon 14 für den Grundbindungsrapport B, der Manchon 15 für den Grundbindungsrapport C und der Manchon 16 für den Grundbindungsrapport D verwendet wird, daß bei Vorhandensein eines figurenbildenden Polkettfadens (P1, ...), der zum Einbinden in dem Untergewebe vorgesehen ist und in dem vorherigen Rapport ein anderer zum Einbinden in dem Obergewebe vorgesehener, figurenbildender Polkettfaden vorgesehen war, in dem Arbeitsrapport der Manchon 17 für den Grundbindungsrapport A, der Manchon 18 für den Grundbindungsrapport B, der Manchon 19 für den Grundbindungsrapport C und der Manchon 20 für den Grundbindungsrapport D verwendet wird, daß bei Vorhandensein eines figurenbildenden Polkettfadens (P1, ...), der zum Einbinden in dem Obergewebe vorgesehen ist und in dem vorherigen Rapport kein figurenbildender Polkettfaden (P1, ...) vorgesehen war, in dem Arbeitsrapport der Manchon 21 für den Grundbindungsrapport A, der Manchon 22 für den Grundbindungsrapport B, der Manchon 23 für den Grundbindungsrapport C und der Manchon 24 für den Grundbindungsrapport D verwendet wird, daß bei Vorhandensein eines figurenbildenden Polkettfadens (P1, ...), der zum Einbinden in dem Obergewebe vorgesehen ist und in dem vorherigen Rapport Figuren bildet, in dem Arbeitsrapport der Manchon 25 für den Grundbindungsrapport A, der Manchon 26 für den Grundbindungsrapport B, der Manchon 27 für den Grundbindungsrapport C und der Manchon 28 für den Grundbindungsrapport D verwendet wird, daß bei Vorhandensein eines figurenbildenden Polkettfadens (P1, ...), der zum Einbinden in dem Obergewebe vorgesehen ist und in dem vorherigen Rapport ein anderer figurenbildender, zum Einbinden in dem Untergewebe vorgesehener Polkettfaden (P1, ...) vorgesehen war, in dem Arbeitsrapport der Manchon 29 für den Grundbindungsrapport A, der Manchon 30 für den Grundbindungsrapport B, der Manchon 31 für den Grundbindungsrapport C und der Manchon 32 für den Grundbindungsrapport D verwendet wird, daß bei Vorhandensein eines figurenbildenden Polkettfadens (P1,...), der zum Einbinden in dem Obergewebe vorgesehen ist, in dem Arbeitsrapport, wobei in dem vorherigen Rapport ein anderer figurenbildender Polkettfaden (P1, ...) zum Einbinden in dem Obergewebe vorgesehen war, der Manchon 33 für den Grundbindungsrapport A, der Manchon 34 für den Grundbindungsrapport B, der Manchon 35 für den Grundbindungsrapport C und der Manchon 36 für den Grundbindungsrapport D verwendet wird, wobei sich die Grundbindungsrapporte A, B, C und D voneinander in der Reihenfolge der Schüsse dadurch unterscheiden, daß die Schußfäden (IB1, ...; I01, ...) hinsichtlich der Spannkettfäden (SB; SO) oberhalb (B) oder unterhalb (O) der Spannkettfäden (SB; SO) des Obergewebes (BW) oder des Untergewebes (OW) in der folgenden Weise liegen:
Rapport A: B/BW - B/OW - O/BW
Rapport B: O/OW - B/BW - B/OW
Rapport C: O/BW - O/OW - B/BW
Rapport D: B/OW - O/BW - O/OW.

6. Verfahren zum Weben eines Doppelstück-Polgewebes gemäß Anspruch 4 oder 5, dadurch gekennzeichnet, daß bei dem Manchon 17 die Stellungen des Polkettfadens 2 nach B - B - O (oben - oben - unten) hin abgeändert werden, wenn dem Manchon 17 unmittelbar der Manchon 30 folgt, wobei der Polkettfaden 2 bei dem Manchon 17 körperlich mit dem Polkettfaden 1 bei dem Manchon 30 übereinstimmt,
daß bei dem Manchon 20 die Stellungen des Polkettfadens 2 nach B - 0 - B (oben - unten - oben) hin abgeändert werden, wenn dem Manchon 20 unmittelbar der Manchon 29 folgt, wobei der Polkettfaden 2 bei dem Manchon 20 körperlich mit dem Polkettfaden 1 bei dem Manchon 29 übereinstimmt, und daß bei dem Manchon 29 die Stellungen des Polkettfadens 2 nach 0 - B - 0 (unten - oben - unten) hin abgeändert werden, wenn dem Manchon 29 unmittelbar der Manchon 18 folgt, wobei der Polkettfaden 2 bei dem Manchon 29 körperlich mit dem Polkettfaden 1 bei dem Manchon 18 übereinstimmt, und daß bei dem Manchon 30 die Stellungen des Polkettfadens 2 nach 0 - 0 - B (unten - unten - oben) hin abgeändert werden, wenn dem Manchon 30 unmittelbar der Manchon 19 folgt, wobei der Polkettfaden 2 bei dem Manchon 30 körperlich mit dem Polkettfaden 1 bei dem Manchon 19 übereinstimmt.

7. Verfahren nach einem der Ansprüche 3-6, dadurch gekennzeichnet, daß man die Manchons unter Zugrundelegung einer eine Musterung des zu webenden Doppelstück-Polgewebes angebenden Kartenzeichnung mit folgenden Schritten bestimmt:
a) ausgehend von einem bestimmten Anfangsschuß, werden die aufeinanderfolgenden Schüsse in Dreiergruppen (Arbeitsrapporte) unterteilt und, ausgehend von einem Anfangsindex A, mit steigendem Index (B,C,D) versehen, bis sich der erste Arbeitsrapport wiederholt, worauf aufs neue mit dem Anfangsindex A begonnen wird, wobei sich die Arbeitsrapporte voneinander durch die Lage der drei Schußfäden (IB1,...) oberhalb oder unterhalb zumindest mehrerer Spannkettfäden (SB,SO) und eingebundener Polkettfäden (P1,...) des Ober- und Untergewebes (BW,OW) unterscheiden,
b) für jeden Arbeitsrapport der verschiedenen, auftretenden Arbeitsrapporte werden eine Anzahl möglicher Manchons für die Stellungen der Polkettfäden (P1,...) in jedem Arbeitsrapport aufgestellt, und
c) bei der Umsetzung der Kartenzeichnung in Manchons wird je Reihe jedem Punkt der Kartenzeichnung jedesmal ein Manchon über drei Schuß durch eine Ableitung des betreffenden Arbeitsrapportes und durch eine Auswahl des passenden Manchons für diesen Punkt unter einer Anzahl für diesen Arbeitsrapport brauchbarer Manchons zugewiesen.

8. Verfahren gemäß Anspruch 8, dadurch gekennzeichnet, daß in dem Schritt b) für jede mögliche Polkettfaden-Konfiguration in einem Arbeitsrapport mehrere Manchons in Übereinstimmung mit den möglichen Kombinationen jeder Polkettfaden-Konfiguration mit Polkettfaden-Konfigurationen aus einem unmittelbar vorhergehenden Arbeitsrapport aufgestellt werden, worauf in dem Schritt c) jener Manchon gewählt wird, der der Kombination der augenblicklichen Polkettfaden-Konfiguration mit der unmittelbar vorhergehenden Polkettfaden-Konfiguration angepaßt ist.

9. Verfahren gemäß Anspruch 7 oder 8, dadurch gekennzeichnet, daß in dem Falle, daß ein keine Figuren bildender Polkettfaden (P1,...) des Ober- oder Untergewebes (BW,OW) über drei aufeinanderfolgende Schüsse des jeweiligen Grundgewebes stets auf der Außenseite hinsichtlich der einander gegenüberliegend gemeinsam betrachteten Gewebe dieser drei Schüsse liegen würde, der Manchon bei dem mittleren Schuß der drei Schüsse derart korrigiert wird, daß der keine Figuren bildende Polkettfaden (P1,...) an der Innenseite des mittleren Schusses des jeweiligen Grundgewebes eingebunden wird.

10. Doppelstück-Polgewebe, hergestellt nach dem Verfahren nach einem der vorhergehenden Ansprüche.

## Claims

1. Method for weaving a face-to-face pile fabric with single-weft weave on a single-gripper weaving loom or a double-gripper weaving loom with alternating pick cut-out, in which the working pattern repeat (A, B, C, D) of the pile warp threads (P1,...P5) running between top fabric (BW) and bottom fabric (OW) extends only over three picks, while the working pattern repeat of the basic weave of the top fabric (BW) and the bottom fabric (OW) produced from weft threads (IB1, IB2...; I01, I02...) and basic weave warp threads (SB, BB; SO, SB) in each case extends over a number of picks other than three.

2. Method according to Claim 1, characterized in that the working pattern repeat of the basic weave extends over four picks.

3. Method according to Claim 1 or 2, characterized in that each possible working pattern repeat (A, B, C, D) extending over three picks is fixed for each possible pile warp thread (P1, ...P5) by a predetermined command sequence described as an apron, which determines the position of the particular pile warp thread (P1,...) for each pick.

4. Method according to Claim 3, characterized in that 36 aprons are available, the pile warp thread (P1,...) which is pattern-forming in the present pattern repeat being indicated by the number 1, the pile warp thread (P1, **...)** which was pattern-forming in the previous pattern repeat being indicated by the number 2, the pile warp thread (P1,...) for tying into the bottom fabric (OW) in the present pattern repeat being indicated by the number 3, the pile warp thread (P1,...) for tying into the top fabric (BW) in the present pattern repeat being indicated by the number 4, and O indicating a position of the respective pile warp thread (P1,...) below the respective weft thread (IB1,...; IO1,...), while B indicates the position of the respective pile warp thread (P1,...) above the respective weft thread (IB1,...; I01,...):
Apron 1: Pile warp thread 1: is not present
Pile warp thread 2: is not present
Pile warp thread 3: O - O - O
Pile warp thread 4: O - B - B
Apron 2: Pile warp thread 1: is not present
Pile warp thread 2: is not present
Pile warp thread 3: B - O - O
Pile warp thread 4: B - O - B
Apron 3: Pile warp thread 1: is not present
Pile warp thread 2: is not present
Pile warp thread 3: O - B - O
Pile warp thread 4: B - B - O
Apron 4: Pile warp thread 1: is not present
Pile warp thread 2: is not present
Pile warp thread 3: O - O - B
Pile warp thread 4: B - B - B
Apron 5: Pile warp thread 1: B - O - B
Pile warp thread 2: is not present
Pile warp thread 3: O - O - O
Pile warp thread 4: O - B - B
Apron 6: Pile warp thread 1: O - B - O
Pile warp thread 2: is not present
Pile warp thread 3: B - O - O
Pile warp thread 4: B - O - B
Apron 7: Pile warp thread 1: B - O - B
Pile warp thread 2: is not present
Pile warp thread 3: O - B - O
Pile warp thread 4: B - B - O
Apron 8: Pile warp thread 1: O - B - O
Pile warp thread 2: is not present
Pile warp thread 3: O - O - B
Pile warp thread 4: B - B - B
Apron 9: Pile warp thread 1: B - O - B
Pile warp thread 2: is not present
Pile warp thread 3: O - O - O
Pile warp thread 4: O - B - B
Apron 10: Pile warp thread 1: O - B - O
Pile warp thread 2: is not present
Pile warp thread 3: B - O - O
Pile warp thread 4: B - O - B
Apron 11: Pile warp thread 1: B - O - B
Pile warp thread 2: is not present
Pile warp thread 3: O - B - O
Pile warp thread 4: B - B - O
Apron 12: Pile warp thread 1: O - B - O
Pile warp thread 2: is not present
Pile warp thread 3: O - O - B
Pile warp thread 4: B - B - B
Apron 13: Pile warp thread 1: O - O - B
Pile warp thread 2: B - O - O
Pile warp thread 3: O - O - O
Pile warp thread 4: O - B - B
Apron 14: Pile warp thread 1: O - B - O
Pile warp thread 2: O - O - O
Pile warp thread 3: B - O - O
Pile warp thread 4: B - O - B
Apron 15: Pile warp thread 1: B - O - B
Pile warp thread 2: O - B - O
Pile warp thread 3: O - B - O
Pile warp thread 4: B - B - O
Apron 16: Pile warp thread 1: O - B - O
Pile warp thread 2: O - O - B
Pile warp thread 3: O - O - B
Pile warp thread 4: B - B - B
Apron 17: Pile warp thread 1: O - O - B
Pile warp thread 2: B - B - B
Pile warp thread 3: O - O - O
Pile warp thread 4: O - B - B
Apron 18: Pile warp thread 1: O - B - O
Pile warp thread 2: B - O - B
Pile warp thread 3: B - O - O
Pile warp thread 4: B - O - B
Apron 19: Pile warp thread 1: O - O - B
Pile warp thread 2: B - B - O
Pile warp thread 3: O - B - O
Pile warp thread 4: B - B - O
Apron 20: Pile warp thread 1: O - B - O
Pile warp thread 2: B - B - B
Pile warp thread 3: O - O - B
Pile warp thread 4: B - B - B
Apron 21: Pile warp thread 1: B - O - B
Pile warp thread 2: is not present
Pile warp thread 3: O - O - O
Pile warp thread 4: O - B - B
Apron 22: Pile warp thread 1: O - B - O
Pile warp thread 2: is not present
Pile warp thread 3: B - O - O
Pile warp thread 4: B - O - B
Apron 23: Pile warp thread 1: B - O - B
Pile warp thread 2: is not present
Pile warp thread 3: O - B - O
Pile warp thread 4: B - B - O
Apron 24: Pile warp thread 1: O - B - O
Pile warp thread 2: is not present
Pile warp thread 3: O - O - B
Pile warp thread 4: B - B - B
Apron 25: Pile warp thread 1: O - B - O
Pile warp thread 2: is not present
Pile warp thread 3: O - O - O
Pile warp thread 4: O - B - B
Apron 26: Pile warp thread 1: O - B - O
Pile warp thread 2: is not present
Pile warp thread 3: B - O - O
Pile warp thread 4: B - O - B
Apron 27: Pile warp thread 1: B - O - B
Pile warp thread 2: is not present
Pile warp thread 3: O - B - O
Pile warp thread 4: B - B - O
Apron 28: Pile warp thread 1: O - B - O
Pile warp thread 2: is not present
Pile warp thread 3: O - O - B
Pile warp thread 4: B - B - B
Apron 29: Pile warp thread 1: B - O - B
Pile warp thread 2: O - O - O
Pile warp thread 3: O - O - O
Pile warp thread 4: O - B - B
Apron 30: Pile warp thread 1: B - B - O
Pile warp thread 2: O - O - O
Pile warp thread 3: B - O - O
Pile warp thread 4: B - O - B
Apron 31: Pile warp thread 1: B - O - B
Pile warp thread 2: O - B - O
Pile warp thread 3: O - B - O
Pile warp thread 4: B - B - O
Apron 32: Pile warp thread 1: B - B - O
Pile warp thread 2: O - O - B
Pile warp thread 3: O - O - B
Pile warp thread 4: B - B - B
Apron 33: Pile warp thread 1: B - O - B
Pile warp thread 2: B - B - B
Pile warp thread 3: O - O - O
Pile warp thread 4: O - B - B
Apron 34: Pile warp thread 1: O - B - O
Pile warp thread 2: B - O - B
Pile warp thread 3: B - O - O
Pile warp thread 4: B - O - B
Apron 35: Pile warp thread 1: B - O - B
Pile warp thread 2: B - B - O
Pile warp thread 3: O - B - O
Pile warp thread 4: B - B - O
Apron 36: Pile warp thread 1: B - B -O
Pile warp thread 2: O - B - B
Pile warp thread 3: O - O - B
Pile warp thread 4: B - B - B

5. Method according to Claim 4, characterized in that in a basic weave pattern repeat extending over four picks the successive working pattern repeats indicated by A, B, C and D for the pile warp threads (P1,...) preferably recur cyclically depending on the position of the three picks in the top and bottom fabric, in that if no pattern-forming pile warp thread (P1,...) is present, in the working pattern repeat apron 1 is used for the basic weave pattern repeat A, apron 2 for the basic weave pattern repeat B, apron 3 for the basic weave pattern repeat C, and apron 4 for the basic weave pattern repeat D, in that if a pattern-forming pile warp thread (P1,...) which is provided for tying into the bottom fabric is present, and in the previous pattern repeat no pattern-forming pile warp thread (P1,...) was provided, in the working pattern repeat apron 5 is used for the basic weave pattern repeat A, apron 6 for the basic weave pattern repeat B, apron 7 for the basic weave pattern repeat C, and apron 8 for the basic weave pattern repeat D, in that if a pattern-forming pile warp thread (P1,...) which is provided for tying into the bottom fabric and formed patterns in the previous pattern repeat is present, in the working pattern repeat apron 9 is used for the basic weave pattern repeat A, apron 10 for the basic weave pattern repeat B, apron 11 for the basic weave pattern repeat C, and apron 12 for the basic weave pattern repeat D, in that if a pattern-forming pile warp thread (P1,...) which is provided for tying into the bottom fabric is present, and in the previous pattern repeat a different pattern-forming pile warp thread for tying into the bottom fabric was provided, in the working pattern repeat apron 13 is used for the basic weave pattern repeat A, apron 14 for the basic weave pattern repeat B, apron 15 for the basic weave pattern repeat C, and apron 16 for the basic weave pattern repeat D, in that if a pattern-forming pile warp thread (P1,...) which is provided for tying into the bottom fabric is present, and in the previous pattern repeat a different pattern-forming pile warp thread for tying into the top fabric was provided, in the working pattern repeat apron 17 is used for the basic weave pattern repeat A, apron 18 for the basic weave pattern repeat B, apron 19 for the basic weave pattern repeat C, and apron 20 for the basic weave pattern repeat D, in that if a pattern-forming pile warp thread (P1,...) which is provided for tying into the top fabric is present, and in the previous pattern repeat no pattern-forming pile warp thread (P1, ...) was provided, in the working pattern repeat apron 21 is used for the basic weave pattern repeat A, apron 22 for the basic weave pattern repeat B, apron 23 for the basic weave pattern repeat C, and apron 24 for the basic weave pattern repeat D, in that if a pattern-forming pile warp thread (P1,...) which is provided for tying into the top fabric and in the previous pattern repeat forms patterns is present, in the working pattern repeat apron 25 is used for the basic weave pattern repeat A, apron 26 for the basic weave pattern repeat B, apron 27 for the basic weave pattern repeat C, and apron 28 for the basic weave pattern repeat D, in that if a pattern-forming pile warp thread (P1,...) which is provided for tying into the top fabric is present, and in the previous pattern repeat a different pattern-forming pile warp thread (P1,...) for tying into the bottom fabric was provided, in the working pattern repeat apron 29 is used for the basic weave pattern repeat A, apron 30 for the basic weave pattern repeat B, apron 31 for the basic weave pattern repeat C, and apron 32 for the basic weave pattern repeat D, in that if a pattern-forming pile warp thread (P1,...) which is provided for tying into the top fabric is present, where in the previous pattern repeat a different pattern-forming pile warp thread (P1,...) for tying into the top fabric was provided, in the working pattern repeat apron 33 is used for the basic weave pattern repeat A, apron 34 for the basic weave pattern repeat B, apron 35 for the basic weave pattern repeat C, and apron 36 for the basic weave pattern repeat D, the basic weave pattern repeats A, B, C and D differing from one another in the sequence of the picks, through the fact that with respect to the tension warp threads (SB; SO) the weft threads (IB1, ...; I01, ...) lie above (B) or below (O) the tension warp threads (SB; SO) of the top fabric (BW) or of the bottom fabric (OW) in the following manner:
Pattern repeat A: B/BW - B/OW - O/BW
Pattern repeat B: O/OW - B/BW - B/OW
Pattern repeat C: O/BW - O/OW - B/BW
Pattern repeat D: B/OW - O/BW - O/OW.

6. Method for weaving a face-to-face pile fabric according to Claim 4 or 5, characterized in that in the case of apron 17 the positions of pile warp thread 2 are changed to B - B - O (above - above - below) if apron 30 immediately follows apron 17, pile warp thread 2 in the case of apron 17 corresponding physically to pile warp thread 1 in the case of apron 30, in that in the case of apron 20 the positions of the pile warp thread 2 are changed to B - O - B (above - below - above), if apron 29 immediately follows apron 20, pile warp thread 2 in the case of apron 20 corresponding physically to pile warp thread 1 in the case of apron 29, and in that in the case of apron 29 the positions of pile warp thread 2 are changed to O - B - O (below - above - below), if apron 18 immediately follows apron 29, pile warp thread 2 in the case of apron 29 corresponding physically to pile warp thread 1 in the case of apron 18, and in that in the case of apron 30 the positions of pile warp thread 2 are changed to O - O - B (below - below - above), if apron 19 immediately follows apron 30, pile warp thread 2 in the case of apron 30 corresponding physically to pile warp thread 1 in the case of apron 19.

7. Method according to one of Claims 3 - 6, characterized in that, on the basis of a card design indicating a patterning of the face-to-face pile fabric to be woven, the aprons are determined by the following steps:
(a) starting from a specific initial pick, the successive picks are divided into groups of three (working pattern repeats) and, starting from an initial index A, are provided with rising index (B, C, D) until the first working pattern repeat recurs, following which one begins again with the initial index A, the working pattern repeats being distinguished from one another by the position of the three weft threads (IB1,...) above or below at least several tension warp threads (SB, SO) and tied-in pile warp threads (P1,...) of the top and bottom fabric (BW, OW);
b) for each working pattern repeat of the various working pattern repeats occurring-, a number of possible aprons are set up for the positions of the pile warp threads (P1,...) in each working pattern repeat; and
c) in the conversion of the card design to aprons, for each row each point of the card design is allocated an apron each time over three picks through a derivation of the relevant working pattern repeat and through a selection of the suitable apron for this point from among a number of aprons which could be used for this working pattern repeat.

8. Method according to Claim 8, characterized in that in step b) for each possible pile warp thread configuration in a working pattern repeat several aprons are set up according to the possible combinations of each pile warp thread configuration with pile warp thread configurations from an immediately preceding working pattern repeat, following which in step c) the apron which is suitable for the combination of the present pile warp thread configuration with the immediately preceding pile warp thread configuration is selected.

9. Method according to Claim 7 or 8, characterized in that, if over three successive picks of the particular backing fabric a non-pattern-forming pile warp thread (P1,...) of the top or bottom fabric (BW, OW) always lies on the outside with respect to the fabrics of these three picks which lie opposite each other and are viewed as common fabrics, the apron is corrected in such a way for the middle pick of the three picks that the non-pattern-forming pile warp thread (P1,...) is tied in at the inside of the middle pick of the backing fabric in question.

10. Face-to-face pile fabric manufactured by the method according to one of the preceding claims.

## Revendications

1. Procédé de tissage d'un tissu à poils en double nappe avec le liage des fils de trame, sur un métier à tisser à pince unique ou un métier à tisser à pince double avec dégagement alterné des fils de trame, le rapport de travail (A, B, C, D) des fils de chaîne de poils (P1, ... P5) s'étendant entre le tissu supérieur (BW) et le tissu inférieur (OW) ne s'étendant que sur trois duites, tandis que le rapport de travail de l'armature de fond du tissu supérieur (BW) et du tissu inférieur (OW) en fils de trame (IB1, IB2, ...; IO1, IO2, ...) et en fils de chaîne de l'armature de fond (SB, BB; SO, SB) s'étend sur un nombre de duites différent de trois.

2. Procédé selon la revendication 1, caractérisé en ce que le rapport de travail de l'armature de fond s'étend sur quatre duites.

3. Procédé selon la revendication 1 ou 2, caractérisé en ce que chaque rapport de travail (A, B, C, D) possible s'étendant sur trois duites pour chaque fil de chaîne de poils (P1, ... P5) possible est défini par une séquence d'instructions préalablement déterminée, appelée manchon, qui définit pour chaque duite la position de chaque fil de chaîne de poils (P1, ...).

4. Procédé selon la revendication 3, caractérisé en ce qu'on dispose de 36 manchons, le fil de chaîne de poils (P1, ...) formant des figures dans le rapport en cours étant désigné par le chiffre 1, le fil de chaîne de poils (P1, ...) formant des figures dans le rapport précédent étant désigné par le chiffre 2, le fil de chaîne de poils (P1, ...) qui doit être lié dans le tissu inférieur (OW) dans le rapport en cours étant désigné par le chiffre 3, le fil de chaîne de poils (P1, ...) qui doit être lié dans le tissu supérieur (BW) dans le rapport en cours étant désigné par le chiffre 4, et une position de chaque fil de chaîne de poils (P1, ...) en dessous de chaque fil de trame (IB1, ...; I01, ...) est désignée par O, et la position de chaque fil de chaîne de poils (P1, ...) situé au-dessus de chaque fil de trame (IB1, ...; IO1, ...) est désignée par B :
manchon 1 : fil de chaîne de poils 1 : n'est pas présent
fil de chaîne de poils 2 : n'est pas présent
fil de chaîne de poils 3 : O - O - O
fil de chaîne de poils 4 : O - B - B
manchon 2 : fil-de chaîne de poils 1 : n'est pas présent
fil de chaîne de poils 2 : n'est pas présent
fil de chaîne de poils 3 : B - O - O
fil de chaîne de poils 4 : B - O - B
manchon 3 : fil de chaîne de poils 1 : n'est pas présent
fil de chaîne de poils 2 : n'est pas présent
fil de chaîne de poils 3 : O - B - O
fil de chaîne de poils 4 : B - B - O
manchon 4 : fil de chaîne de poils 1 : n'est pas présent
fil de chaîne de poils 2 : n'est pas présent
fil de chaîne de poils 3 : O - O - B
fil de chaîne de poils 4 : B - B - B
manchon 5 : fil de chaîne de poils 1 : B - O - B
fil de chaîne de poils 2 : n'est pas présent
fil de chaîne de poils 3 : O - O - O
fil de chaîne de poils 4 : O - B - B
manchon 6 : fil de chaîne de poils 1 : O - B - O
fil de chaîne de poils 2 : n'est pas présent
fil de chaîne de poils 3 : B - O - O
fil de chaîne de poils 4 : B - O - B
manchon 7 : fil de chaîne de poils 1 : B - O - B
fil de chaîne de poils 2 : n'est pas présent
fil de chaîne de poils 3 : O - B - O
fil de chaîne de poils 4 : B - B - O
manchon 8 : fil de chaîne de poils 1 : O - B - O
fil de chaîne de poils 2 : n'est pas présent
fil de chaîne de poils 3 : O - O - B
fil de chaîne de poils 4 : B - B - B
manchon 9 : fil de chaîne de poils 1 : B - O - B
fil de chaîne de poils 2 : n'est pas présent
fil de chaîne de poils 3 : O - O - O
fil de chaîne de poils 4 : O - B - B
manchon 10 : fil de chaîne de poils 1 : O - B - O
fil de chaîne de poils 2 : n'est pas présent
fil de chaîne de poils 3 : B - O - O
fil de chaîne de poils 4 : B - O - B
manchon 11 : fil de chaîne de poils 1 : B - O - B
fil de chaîne de poils 2 : n'est pas présent
fil de chaîne de poils 3 : O - B - O
fil de chaîne de poils 4 : B - B - O
manchon 12 : fil de chaîne de poils 1 : O - B - O
fil de chaîne de poils 2 : n'est pas présent
fil de chaîne de poils 3 : O - O - B
fil de chaîne de poils 4 : B - B - B
manchon 13 : fil de chaîne de poils 1 : O - O - B
fil de chaîne de poils 2 : B - O - O
fil de chaîne de poils 3 : O - O - O
fil de chaîne de poils 4 : O - B - B
manchon 14 : fil de chaîne de poils 1 : O - B - O
fil de chaîne de poils 2 : O - O - O
fil de chaîne de poils 3 : B - O - O
fil de chaîne de poils 4 : B - O - B
manchon 15 : fil de chaîne de poils 1 : B - O - B
fil de chaîne de poils 2 : O - B - O
fil de chaîne de poils 3 : O - B - O
fil de chaîne de poils 4 : B - B - O
manchon 16 : fil de chaîne de poils 1 : O - B - O
fil de chaîne de poils 2 : O - O - B
fil de chaîne de poils 3 : O - O - B
fil de chaîne de poils 4 : B - B - B
manchon 17 : fil de chaîne de poils 1 : O - O - B
fil de chaîne de poils 2 : B - B - B
fil de chaîne de poils 3 : O - O - O
fil de chaîne de poils 4 : O - B - B
manchon 18 : fil de chaîne de poils 1 : O - B - O
fil de chaîne de poils 2 : B - O - B
fil de chaîne de poils 3 : B - O - O
fil de chaîne de poils 4 : B - O - B
manchon 19 : fil de chaîne de poils 1 : O - O - B
fil de chaîne de poils 2 : B - B - O
fil de chaîne de poils 3 : O - B - O
fil de chaîne de poils 4 : B - B - O
manchon 20 : fil de chaîne de poils 1 : O - B - O
fil de chaîne de poils 2 : B - B - B
fil de chaîne de poils 3 : O - O - B
fil de chaîne de poils 4 : B - B - B
manchon 21 : fil de chaîne de poils 1 : B - O - B
fil de chaîne de poils 2 : n'est pas présent
fil de chaîne de poils 3 : O - O - O
fil de chaîne de poils 4 : O - B - B
manchon 22 : fil de chaîne de poils 1 : O - B - O
fil de chaîne de poils 2 : n'est pas présent
fil de chaîne de poils 3 : B - O - O
fil de chaîne de poils 4 : B - O - B
manchon 23 : fil de chaîne de poils 1 : B - O - B
fil de chaîne de poils 2 : n'est pas présent
fil de chaîne de poils 3 : O - B - O
fil de chaîne de poils 4 : B - B - O
manchon 24 : fil de chaîne de poils 1 : O - B - O
fil de chaîne de poils 2 : n'est pas présent
fil de chaîne de poils 3 : O - O - B
fil de chaîne de poils 4 : B - B - B
manchon 25 : fil de chaîne de poils 1 : O - B - O
fil de chaîne de poils 2 : n'est pas présent
fil de chaîne de poils 3 : O - O - O
fil de chaîne de poils 4 : O - B - B
manchon 26 : fil de chaîne de poils 1 : O - B - O
fil de chaîne de poils 2 : n'est pas présent
fil de chaîne de poils 3 : B - O - O
fil de chaîne de poils 4 : B - O - B
manchon 27 : fil de chaîne de poils 1 : B - O - B
fil de chaîne de poils 2 : n'est pas présent
fil de chaîne de poils 3 : O - B - O
fil de chaîne de poils 4 : B - B - O
manchon 28 : fil de chaîne de poils 1 : O - B - O
fil de chaîne de poils 2 : n'est pas présent
fil de chaîne de poils 3 : O - O - B
fil de chaîne de poils 4 : B - B - B
manchon 29 : fil de chaîne de poils 1 : B - O - B
fil de chaîne de poils 2 : O - O - O
fil de chaîne de poils 3 : O - O - O
fil de chaîne de poils 4 : O - B - B
manchon 30 : fil de chaîne de poils 1 : B - B - O
fil de chaîne de poils 2 : O - O - O
fil de chaîne de poils 3 : B - O - O
fil de chaîne de poils 4 : B - O - B
manchon 31 : fil de chaîne de poils 1 : B - O - B
fil de chaîne de poils 2 : O - B - O
fil de chaîne de poils 3 : O - B - O
fil de chaîne de poils 4 : B - B - O
manchon 32 : fil de chaîne de poils 1 : B - B - O
fil de chaîne de poils 2 : O - O - B
fil de chaîne de poils 3 : O - O - B
fil de chaîne de poils 4 : B - B - B
manchon 33 : fil de chaîne de poils 1 : B - O - B
fil de chaîne de poils 2 : B - B - B
fil de chaîne de poils 3 : O - O - O
fil de chaîne de poils 4 : O - B - B
manchon 34 : fil de chaîne de poils 1 : O - B - O
fil de chaîne de poils 2 : B - O - B
fil de chaîne de poils 3 : B - O - O
fil de chaîne de poils 4 : B - O - B
manchon 35 : fil de chaîne de poils 1 : B - O - B
fil de chaîne de poils 2 : B - B - O
fil de chaîne de poils 3 : O - B - O
fil de chaîne de poils 4 : B - B - O
manchon 36 : fil de chaîne de poils 1 : B - B - O
fil de chaîne de poils 2 : O - B - B
fil de chaîne de poils 3 : O - O - B
fil de chaîne de poils 4 : B - B - B

5. Procédé selon la revendication 4, caractérisé en ce que, pour un rapport d'armature de fond s'étendant sur quatre duites, les rapports de travail successifs pour les fils de chaîne de poils (P1, ...), désignés par A, B, C et D, se répètent de préférence cycliquement suivant la position des trois duites dans le tissu supérieur et dans le tissu inférieur, en ce qu'en cas d'absence d'un fil de chaîne de poils formant des figures (P1, ...), on utilise le rapport de travail du manchon 1 pour le rapport A de l'armature de fond, le manchon 2 pour le rapport B de l'armature de fond, le manchon 3 pour le rapport C de l'armature de fond et le manchon 4 pour le rapport D de l'armature de fond, en ce qu'en cas de présence d'un fil de chaîne de poils formant des figures (P1, ...) qui est prévu pour être lié dans le tissu inférieur et aucun fil de chaîne de poils formant des figures (P1, ...) n'a été prévu dans le rapport précédent, on utilise dans le rapport de travail le manchon 5 pour le rapport A de l'armature de fond, le manchon 6 pour le rapport B de l'armature de fond, le manchon 7 pour le rapport C de l'armature de fond et le manchon 8 pour le rapport D de l'armature de fond, en ce qu'en cas de présence d'un fil de chaîne de poils formant des figures (P1, ...) qui est prévu pour être lié dans les tissus inférieurs, et qui a formé des figures dans le rapport précédent, on utilise dans le rapport de travail le manchon 9 pour le rapport A de l'armature de fond, le manchon 10 pour le rapport B de l'armature de fond, le manchon 11 pour le rapport C de l'armature de fond et le manchon 12 pour le rapport D de l'armature de fond, en ce qu'en cas de présence d'un fil de chaîne de poils formant des figures (P1, ...) qui est prévu pour être lié dans le tissu inférieur et au cas où dans le rapport précédent un autre fil de chaîne de poils formant des figures a été prévu pour être lié dans le tissu inférieur, on utilise dans le rapport de travail le manchon 13 pour le rapport A de l'armature de fond, le manchon 14 pour le rapport B de l'armature de fond, le manchon 15 pour le rapport C de l'armature de fond et le manchon 16 pour le rapport D de l'armature de fond, en ce qu'en cas de présence d'un fil de chaîne de poils formant des figures (P1, ...) qui est prévu pour être lié dans le tissu inférieur et au cas où dans le rapport précédent un autre fil de chaîne de poils formant des figures, prévu pour être lié dans le tissu supérieur, a été prévu, on utilise dans le rapport de travail le manchon 17 pour le rapport A de l'armature de fond, le manchon 18 pour le rapport B de l'armature de fond, le manchon 19 pour le rapport de l'armature de fond C et le manchon 20 pour le rapport D de l'armature de fond, en ce qu'en cas de présence d'un fil de chaîne de poils formant des figures (P1, ...) qui est prévu pour être lié dans le tissu supérieur et au cas où dans le rapport précédent aucun fil de chaîne de poils (P1, ...) formant des figures n'a été prévu, on utilise dans le rapport de travail le manchon 21 pour le rapport A de l'armature de fond, le manchon 22 pour le rapport B de l'armature de fond, le manchon 23 pour le rapport C de l'armature de fond et le manchon 24 pour le rapport D de l'armature de fond, en ce qu'en cas de présence d'un fil de chaîne de poils formant des figures (P1, ...), qui est prévu pour être lié dans le tissu supérieur et qui forme des figures dans le rapport précédent, on utilise dans le rapport de travail le manchon 25 pour le rapport A de l'armature de fond, le manchon 26 pour le rapport de l'armature de fond B, le manchon 27 pour le rapport de l'armature de fond C et le manchon 28 pour le rapport D de l'armature de fond, en ce qu'en cas de présence d'un fil de chaîne de poils formant des figures (P1, ...), qui est prévu pour être lié dans le tissu supérieur et au cas où dans le rapport précédent un autre fil de chaîne de poils formant des figures (P1, ...), prévu pour être lié dans le tissu inférieur a été prévu, on utilise dans le rapport de travail le manchon 29 pour le rapport A de l'armature de fond, le manchon 30 pour le rapport de l'armature de fond B, le manchon 31 pour le rapport de l'armature de fond C et le manchon 32 pour le rapport D de l'armature de fond, en ce qu'en cas de présence d'un fil de chaîne de poils formant des figures (P1, ...) qui est prévu pour être lié dans le tissu supérieur, tandis que dans le rapport précédent un autre fil de chaîne de poils formant des figures (P1, ...) a été prévu pour être lié dans le tissu supérieur, on utilise dans le rapport de travail le manchon 33 pour le rapport A de l'armature de fond, le manchon 34 pour le rapport de l'armature de fond B, le manchon 35 pour le rapport de l'armature de fond C et le manchon 36 pour le rapport D de l'armature de fond, tandis que les rapports de l'armature de fond A, B, C et D se distinguent l'un de l'autre dans la succession des duites de telle sorte que les fils de trame (IB1, ...; IO1, ...) sont situés par rapport aux fils de chaîne de tension (SB; SO) au-dessus (B) ou en dessous (O) des fils de chaîne de tension (SB; SO) du tissu supérieur (BW) ou du tissu inférieur (OW), de la manière suivante :
rapport A:B/BW - B/OW - O/BW
rapport B:O/OW - B/BW - B/OW
rapport C:O/BW - O/OW - B/BW
rapport D:B/OW - O/BW - O/OW.

6. Procédé de tissage d'un tissu à poil en double nappe selon la revendication 4 ou 5, caractérisé en ce que, pour le manchon 17, les positions du fil de chaîne de poils 2 sont modifiées à partir de B - B - O (au-dessus - au-dessus - en dessous) lorsque le manchon 17 suit directement le manchon 30, tandis que le fil de chaîne de poils 2 du manchon 17 correspond physiquement au fil de chaîne de poils 1 du manchon 30, en ce que, pour le manchon 20, les positions du fil de chaîne de poils 2 sont modifiées à partir de B - O - B (au-dessus - en dessous - au-dessus) lorsque le manchon 20 suit immédiatement le manchon 29, tandis que le fil de chaîne de poils 2 du manchon 20 correspond physiquement au fil de chaîne de poils 1 du manchon 29, et en ce que pour le manchon 29, les positions du fil de chaîne de poils 2 sont modifiées à partir de O - B - O (en dessous - au-dessus - en dessous) lorsque le manchon 29 suit immédiatement le manchon 18, tandis que le fil de chaîne de poils 2 du manchon 29 correspond physiquement au fil de chaîne de poils 1 du manchon 18, et en ce que, pour le manchon 30, les positions du fil de chaîne de poils 2 sont modifiées à partir de O - O - B (en dessous - en dessous - au-dessus) lorsque le manchon 30 suit immédiatement le manchon 19, tandis que le fil de chaîne de poils 2 du manchon 30 correspond physiquement au fil de chaîne de poils 1 du manchon 19.

7. Procédé selon l'une des revendications 3-6, caractérisé en ce que l'on définit les manchons par les étapes suivantes, sur base d'un dessin de carte fournissant un motif du tissu à poils qui doit être tissé en double nappe :
a) partant d'une duite de départ définie, on partage les duites successives en groupes de trois (rapports de travail), dotés d'un indice croissant (B, C, D) en partant d'un indice initial A, jusqu'à ce que le premier rapport de travail se répète, sur quoi on recommence à nouveau avec l'indice initial A, tandis que les rapports de travail se distinguent l'un de l'autre par la position des trois fils de trame (IB1, ...) au-dessus ou en dessous au moins de plusieurs fils de chaîne de tension (SB, SO) et de fils de chaîne de poils (P1, ...) liés du tissu supérieur et du tissu inférieur (BW, OW),
b) pour chaque rapport de travail parmi les différents rapports de travail qui apparaissent, on établit un nombre de manchons possibles pour les positions des fils de chaîne de poils (P1, ...) dans chaque rapport de travail, et
c) lors de la conversion du dessin de carte en manchons, pour chaque série, à chaque point du dessin de carte est associé un manchon pour trois duites, par déduction du rapport de travail concerné et par sélection du manchon adapté à ce point, pour un nombre de manchons utilisables pour ce rapport de travail.

8. Procédé selon la revendication 7, caractérisé en ce que dans l'étape b), on établit pour chaque configuration possible de fils de chaîne de poils dans un rapport de travail plusieurs manchons correspondant aux combinaisons possibles de chaque configuration de fils de chaîne de poils comportant des configurations de fils de chaîne de poils d'un rapport de travail immédiatement précédent, suite à quoi dans l'étape c) on sélectionne chaque manchon qui est adapté à la combinaison de la configuration en cours des fils de chaîne de poils avec la configuration immédiatement antérieure des fils de chaîne de poils.

9. Procédé selon la revendication 7 ou 8, caractérisé en ce que, dans le cas où un fil de chaîne de poils (P1, ...) ne formant pas de figures du tissu supérieur ou du tissu inférieur (BW, OW) sur trois duites successives de chaque tissu de fond ne serait pas toujours situé sur le côté extérieur de ces trois duites par rapport aux tissus opposés l'un à l'autre et considérés en commun, le manchon de la duite médiane des trois duites est corrigé de telle sorte que le fil de chaîne de poils (P1, ...) ne formant pas de figures est lié du côté intérieur de la duite médiane de chaque tissu de fond.

10. Tissu à poils en double nappe, fabriqué par le procédé selon l'une des revendications précédentes.
